# EUROPÄISCHE PATENTSCHRIFT

(11) **EP 1 871 602 B1**
(45) Veröffentlichungstag und Bekanntmachung des Hinweises auf die Patenterteilung: **02.10.2013**
(21) Anmeldenummer: 06754749.7
(22) Anmeldetag: 18.04.2006
(51) Int. Cl.: B41F 13/56

(54) **DRUCKMASCHINE**
PRINTING MACHINE
MACHINE D'IMPRESSION

(30) Priorität: 10.08.2005 DE 102005037730; 10.08.2005 DE 102005037731; 10.08.2005 DE 102005037732; 19.04.2005 US 672522 P
(43) Veröffentlichungstag der Anmeldung: 02.01.2008
(73) Patentinhaber: Koenig & Bauer Aktiengesellschaft, 97080 Würzburg (DE)
(72) Erfinder: ECKERT, Günther, Oskar, 97225 Zellingen (DE)
(86) Internationale Anmeldenummer: PCT/EP2006/061631
(87) Internationale Veröffentlichungsnummer: WO 2006/111521

(56) Entgegenhaltungen:
- WO-A-03/031182
- DE-A1- 4 012 396
- DE-A1- 4 204 254
- DE-A1- 10 236 864
- DE-A1- 19 516 445
- DE-B3-102004 021 621
- US-A- 1 738 324
- US-A- 5 647 582
- US-A1- 2004 144 271
- US-B1- 6 298 781

## Beschreibung

Die Erfindung betrifft eine Druckmaschine gemäß dem Oberbegriff des Anspruchs 1.

Durch die DE 100 03 025 C1 sind zwei Falztrichter bekannt, welche nebeneinander angeordnet und beide quer zur Bahnlaufrichtung bewegbar sind.

Die WO 2004/069708 A1 zeigt eine Druckmaschine, wobei eine Wende- und Mischstufe den in die Horizontale projizierten Weg der Bahn vom Druckwerk zum Falzapparat mit Hilfe von zwei Umlenkstangen seitwärts abknickt, die von jeweils einer durch eine Längsschneideinrichtung zuvor erzeugten Teilbahn umschlingbar sind. Die beiden Umlenkstangen sind horizontal verschiebbar.

Durch die DE 102 36 864 A1 ist eine Druckmaschine mit mehreren Linien nebeneinander offenbart, wobei jede Linie je eine Druckeinheit, einen Trockner und eine Kühlwalzenanordnung aufweist. Nach Durchlaufen der jeweiligen Linie wird die Bahn über eine Wendestange in eine Transportrichtung um 90° umgelenkt und auf einen drei nebeneinander angeordnete Trichter aufweisenden Trichteraufbau geführt.

In der DE 197 28 207 A1 wird ebenfalls ein in die Horizontale projizierter Weg der Bahn vom Druckwerk zum Falzapparat mit Hilfe von Umlenkstangen seitwärts abknickt. Hierzu sind Wendetürme mit jeweils einer Mehrzahl teilbahnbreiter Wendestangen vorgesehen, welche von zuvor längsgeschnittenen Teilbahnen, z. B. ½- oder gar ¼-breit, umschlungen und danach einem Falztrichter zugeführt werden.

Die WO 97/17200 A2 offenbart einen Trichteraufbau einer Telefonbuchdruckmaschine mit vier in einer Ebene nebeneinander angeordneten Falztrichtern.

Die US 47 25 050 A offenbart einen Trichteraufbau mit zwei Trichterebenen, wobei in einer der Ebenen insgesamt vier Falztrichter nebeneinander ausgeordnet sind.

In der DE 16 313 774 A1 sind zwei benachbarte Trichter einer Trichtergruppe bezüglich des Abstandes ihrer Trichterspitzen quer zur Auflaufrichtung der Bahn bewegbar.

Die DE 42 04 254 A1 offenbart zwei Falztrichter in einer Ebene, welche in ihrem Abstand veränderbar sind.

Durch die DE 102 38 010 A1 ist eine Druckmaschine für kombinierte Zeitungs- und Semicommercial-Produktion bekannt, wobei von für den Zeitungsdruck ausgebildeten Druckeinheiten und von einer für den Semicommercialdruck ausgebildeten Druckeinheit auf einen selben, einfach umzustellenden Falzapparat produziert wird.

Die DE 40 12 396 A1 offenbart eine Druckmaschinenanlage mit zwei vollständigen und daher unabhängig voneinander betreibbaren Druckmaschinen für den Akzidenzdruck mit vertikalem Bahnlauf durch die Druckeinheiten. Eine Bahn der einen Maschinenlinie kann zur Benutzung eines Zusatzaggregates - z. B. eines Lackier- oder eines Leimwerkes - in der anderen Linie in diese überführt werden.

Durch die EP 1 477 311 A1 ist eine Druckmaschine bekannt, wobei Druckeinheit und zwei benachbarte Falztrichter derart zueinander orientiert sind, dass eine in die Horizontale projizierte Transportrichtung einer auf den Falztrichter zulaufenden Bahn senkrecht zur Transportrichtung der Bahn zwischen Druckeinheit und einer Wendeeinrichtung steht. Hierbei weist die Wendeeinrichtung eine Wendestange mit einer Breite auf, welche in Projektion auf die Breite der auslaufenden Bahn zwei wirksame Breiten nachgeordneter Falztrichter entspricht.

Die DE 195 16 445 A1 offenbart zwei Druckmaschinenlinien mit jeweils zwei benachbarten Druckeinheiten, wobei bei den Linien auf der selben Maschinenhöhe in Längsrichtung betrachtet eine Wendeeinrichtung und ein auf der von der jeweils anderen Linie abgewandten Maschinenseite ein Trichteraufbau zugeordnet ist. Auf einen zwischen den Linien angeordneten Trichteraufbau sind von beiden Linie Bahnen führbar.

Die US 5 647 582 A offenbart eine Druckmaschinenanlage aus zwei parallelen Maschinenlinien mit jeweils mehreren Druckeinheiten, einer Wendeeinrichtung, einem Trichteraufbau und einem Falzwerk, wobei eine In der einen Maschinenlinie bedruckte Bahn auf das Falzwerk der anderen Maschinenlinie führbar ist. In einem Ausführungsbeispiel sind die Trichteraufbauten jeweils in der Flucht der Maschinenlinien und in einem anderen Ausführungsbeispiel um 90° abgewinkelt zur jeweiligen Maschinenflucht auf einer Längsseite der jeweiligen Maschine angeordnet.

Die WO 2005/108078 A1 offenbart Drucktürme aufweisende Druckmaschinen mit sechs Seiten breiten Druckwerken für den Einsatz variabler Bahnbreiten bzw. Druckbildformaten. Hierbei sind in einer Ausführung die Formzylinder nebeneinander mit zwei dreiseitenbreiten Druckformen, und die Übertragungszylinder nebeneinander mit zwei dreiseitenbreiten Gummitüchern belegbar. In einer Gruppe von Ausführungsbeispielen für die Druckmaschine ist fluchtend zu den Druckeinheiten ein Falzaufbau mit drei in einer Ebene nebeneinander angeordneten und im Abstand ihrer Trichterspitzen zueinander veränderbaren Falztrichtern vorgesehen. In einem alternativen Maschinenkonzept ist ein Falzaufbau mit drei ortsfesten Trichtern um 90° abgewinkelt zur Flucht der Druckeinheiten angeordnet, wobei drei jeweils teilbahnbreite oder jeweils dreifachbreite Wendestangen bewegbar ausgeführt sind.

Der Erfindung liegt die Aufgabe zugrunde, eine Druckmaschine zu schaffen.

Die Aufgabe wird erfindungsgemäß durch die Merkmale des Anspruchs 1 gelöst.

Die mit der Erfindung erzielbaren Vorteile bestehen insbesondere darin, dass die Bahnlaufsicherheit bei Druckmaschinen hoher Produktionsvielfalt, insbesondere bei Druckmaschinen mit quer stehendem Falzapparat, erhöht bzw. die Handhabung vereinfacht wird.

Von besonderem Vorteil ist es, dass ein unnötiges Führen und Wenden schmaler Teilbahnen so weit möglich vermieden werden kann. Dies wird bei mindestens drei Seiten breiten Bahnen in besonders vorteilhafter Ausführung z. B. durch über die maximale Breite reichende Wendestangen und/oder einem dem Wenden nachgeordnetes Aufteilen der gewendeten Bahn in entsprechende Teilbahnen erreicht. Im Hinblick auf variable Bahnbreiten und eine variable seitliche Ausrichtung von teilbreiten Ausgangsbahnen in den Druckwerken sind die Wendestangen quer oder längs der Bahnlaufrichtung und/oder nachgeordnete Falztrichter quer zur Bahnlaufrichtung der auflaufenden Bahn bewegbar ausgebildet.

Ausführungsbeispiele der Erfindung sind in den Zeichnungen dargestellt und werden im Folgenden näher beschrieben.

Es zeigen:
- Fig. 1: ein erstes Ausführungsbeispiel für eine Druckmaschine;
- Fig. 2: eine Vorderansicht eines Trichteraufbaus einer Druckmaschine gemäß Fig. 1;
- Fig. 3a: eine schematische Darstellung der Bahnführung einer ersten Bahn;
- Fig. 3b: eine schematische Darstellung der Bahnführung einer zweiten Bahn;
- Fig. 4: ein zweites Ausführungsbeispiel für eine Druckmaschine;
- Fig. 5: eine Vorderansicht eines Trichteraufbaus einer Druckmaschine gemäß Fig. 4;
- Fig. 6: ein drittes Ausführungsbeispiel für eine Druckmaschine;
- Fig. 7: eine Vorderansicht eines Trichteraufbaus einer Druckmaschine gemäß Fig. 6;
- Fig. 8: ein erstes Ausführungsbeispiel für eine Druckmaschinenanlage;
- Fig. 9: ein zweites Ausführungsbeispiel für eine Druckmaschinenanlage;
- Fig. 10: eine erste Seitenansicht der Druckmaschinenanlage gemäß Fig. 9;
- Fig. 11: eine zweite Seitenansicht der Druckmaschinenanlage gemäß Fig. 9;
- Fig. 12: eine dritte Seitenansicht der Druckmaschinenanlage gemäß Fig. 9;
- Fig. 13: eine vierte Seitenansicht der Druckmaschinenanlage gemäß Fig. 9;
- Fig. 14: ein drittes Ausführungsbeispiel für eine Druckmaschinenanlage;
- Fig. 15 bis 25: unterschiedliche Bahnführungen mehrerer Bahnen durch eine Druckmaschinenanlage entsprechend Fig. 9;
- Fig. 26 bis 31: Bahnführungen einer Bahn über Wendeeinrichtungen auf Trichteraufbauten.

In einem ersten Ausführungsbeispiel (Fig. 1) weist eine Druckmaschine 01 eine Gruppe von mehreren, insbesondere mindestens zwei einander benachbarten Druckeinheiten 02 auf. Die Druckeinheiten 02 sind hier beispielsweise als Drucktürme 02 mit im wesentlichen vertikaler Bahnführung ausgebildet und weisen vorzugsweise mindestens acht Druckstellen, z. B. vier Doppeldruckstellen, auf. In Fig. 1 sind es drei Druckeinheiten 02 (strichliert: optional vier), durch welche eine oder mehrere Materialbahnen 03, z. B. Papierbahnen 03, kurz Bahnen 03 ein- oder zweiseitig bedruckt werden. Die Druckeinheiten 02 weisen zumindest als Formzylinder 04 ausgebildete Druckwerkszylinder 04 auf. Im vorliegenden Fall von Offsetdruckeinheiten ist jedem Formzylinder 04 ein als Übertragungszylinder 06 ausgebildeter Druckwerkszylinder 06 zugeordnet. In Fig. 1 sind die meisten Druckwerkszylinder 04; 06 von der Bahn 03 überdeckt und daher strichliert dargestellt. Die Druckeinheiten 02 der Druckmaschine 01 sind in einer Flucht entlang einer Maschinenmittelebene M angeordnet, welche senkrecht auf den Rotationsachsen der Druckwerkszylinder 04; 06 steht. Vorzugsweise sind die Druckeinheiten 02 als Druckeinheiten 02 mit im wesentlichen vertikalem Bahnlauf ausgebildet. Hierunter sollen ggf. auch Druckeinheiten 02 fallen, welche aus zwei gestapelte Satellitendruckeinheiten (9er- oder 10er-Druckeinheiten) umfassen.

Die jeweiligen Bahnen 03 durchlaufen die Druckeinheiten 02 beispielsweise im wesentlichen vertikal, werden nach verlassen derselben z. B. in die Horizontale umgelenkt und werden - beispielsweise über eine Walzengruppe 08 von übereinander in einem Rahmen angeordnete Leitwalzen - in einer Transportrichtung T1 entlang der Maschinenmittelebene M in eine Umlenkvorrichtung 07, z. B. als Wendeeinrichtung 07 oder auch als Wendeturm 07 oder Wendedeck 07 bezeichnet, geführt. Die Wendeeinrichtung 07 schließt sich in Transportrichtung T1 betrachtet in der Ausführung gemäß Fig. 1 an die Druckeinheiten 02 an, kann jedoch auch, wie in Fig. 6 dargelegt, direkt oberhalb einer Druckeinheit 02 angeordnet, z. B. auf dieser aufgesetzt, sein.

Bei Vorliegen einer Druckmaschine 01 mit mehreren Bahnen 03 bzw. mehreren Druckeinheiten 02 kann eine hier nicht näher erläuterte Registereinrichtung auf dem Bahnweg zwischen Druckeinheit 02 und Wendeeinrichtung 07 oder auch nach der Wendeeinrichtung 07 vorgesehen sein. Diese Registereinrichtung ist dazu ausgebildet, eine relative Weglänge zwischen den einzelnen Bahnen 03 zu verändern und somit die Lage des Längsregisters der einzelnen Bahnen 03 zueinander anzupassen.

Die Wendeeinrichtung 07 ist dazu ausgebildet, den in die Horizontale projizierten Weg der von der Druckeinheit 02 kommenden Bahn 03 (in Draufsicht betrachtet) auf eine neue Transportrichtung T2 um im wesentlichen 90° zur ersten Transportrichtung T1 abzulenken, so dass in der horizontalen Ebene betrachtet die beiden Transportrichtungen T1 und T2 im wesentlichen senkrecht zueinander stehen.

Nach dem Wenden werden die Bahnen 03 einem Trichteraufbau 09 zugeführt, wo sie, nachdem sie auf ihrem Weg von der Druckeinheit 02 bis zum Trichteraufbau 09 längsgeschnitten wurden, als Teilbahnen längsgefalzt und/oder als im Falzrücken aufgeschnittenen Teilbahnen aufeinander gelegt werden (siehe unten). Nach durchlaufen des z. B. mindestens zwei benachbarte Falztrichter 14; 16 aufweisenden Trichteraufbaus 09 werden die entstandenen Stränge z. B. einem Falzwerk 12 zur weiteren Verarbeitung zugeführt.

Bevor die Bahnen 03 jedoch dem Trichteraufbau 09 zugeführt werden, müssen sie mittels einer Längsschneideinrichtung 11 in zum Falzen bzw. Übereinanderlegen geeignete bzw. vorgesehene Teilbahnen längs geschnitten werden.

Grundsätzlich könnte beliebig auf dem Bahnweg zwischen Druckeinheit 02 und Trichteraufbau 09 eine Längsschneideeinrichtung 11 zur Erzeugung der Teilbahnen vorgesehen sein. So kann diese in nicht dargestellter Ausführung zwischen der Druckeinheit 02 und der Wendeeinrichtung 07 (nicht dargestellt) vorgesehen sein, um die Bahn 03 bzw. Bahnen 03 noch vor Einlaufen in die Wendeeinrichtung 07 in die entsprechenden Teilbahnen zu schneiden. Nachteilig wäre hierbei jedoch, dass in diesem Fall schmale Teilbahnen über die Wendeeinrichtung 07 und nachfolgende Transportwege bis hin zum Trichteraufbau 09 geführt werden müssen. Dies erschwert - insbesondere bei sehr schmalen Teilbahnen wie sie ein- oder zweiseitenbreite Teilbahnen darstellen und/oder bei hohen Transportgeschwindigkeiten - die Handhabung der Teilbahnen und deren Transportsicherheit auf dem Weg zu einem nachgeordneten Trichteraufbau 09.

Zur Vermeidung bzw. Minimierung dieser Nachteile (Wenden und/oder Führens schmaler Teilbahnen) ist die Druckmaschine 01 nun mit einer über die gesamte Breite einer maximal zu bedruckenden Bahn 03 reichenden Wendeeinrichtung 07 und einer der Wendeeinrichtung 07 nachgeordneten Längsschneideinrichtung 11 ausgeführt. Auf diese Weise können noch ungeschnittene Bahnen 03 in der Wendeeinrichtung 07 umgelenkt und vorerst weiterhin ungeschnitten bis kurz vor den Einlauf in den Trichteraufbau 09 geführt werden. Dadurch ergibt sich, dass je nach erforderlicher Seitenzahl und Farbigkeitsanforderung in den meisten Fällen die erforderlichen Bahnen 03, insbesondere auch Bahnen 03 mit einer Breite b03 eines ungeradzahligen Vielfachens einer Druckseite, ungeschnitten gewendet werden können und das Wenden von "Schmalbahnen" (z. B. ein- oder zweiseitenbreite Teilbahnen) vermieden bzw. zumindest reduziert werden kann. Zusätzlich zur Längsschneideinrichtung 11 kann jedoch eine hier nicht dargestellte weitere Längsschneideinrichtung (39) für die Ermöglichung ganz bestimmter Trichterbelegungen vorgesehen sein (siehe z. B. zu Fig. 28 und 29).

Die Wendeeinrichtung 07 ist mit mindestens einem Leitelement 13, z. B. einer Wendestange 13, ausgebildet, welche eine nutzbare Länge L13 aufweist, die in Projektion auf die einlaufende Bahn 03 wenigstens deren maximaler Breite b03ₘₐₓ und/oder maximal nutzbaren Breite b04; b06 des bildgebenden Druckwerkszylinders 04 bzw. des Übertragungszylinders 06 entspricht. Sie ist im wesentlichen um 45° zur Transportrichtung T1 der einlaufenden Bahn 03 und/oder zur Maschinenmittelebene M geneigt. Im hiesigen Fall weist sie eine Länge L13 auf, deren Projektion auf die einlaufende Bahn 03 wenigstens vier nebeneinander liegenden Zeitungsseiten entspricht. Die nutzbare Länge L13 der Wendestange 13 entspricht z. B. wenigstens dem 1,4-fachen der in der Druckmaschine 01 zu verarbeitenden maximalen Breite b03ₘₐₓ der Bahn 03, d. h. hier z. B. mindestens dem 1,4-fachen einer vier zeitungsseitenbreiten breiten Bahn 03 bzw. hier mindestens 5,6 Zeitungsseitenbreiten.

Vorzugsweise weist die Wendeeinrichtung 07 übereinander mehrere, insbesondere zumindest eine der maximalen Anzahl der durch die Druckmaschine 01 zu führenden Bahnen 03 entsprechenden Anzahl von derartig langen Wendestangen 13 auf.

Die Wendestangen 13 sind in vorteilhafter Ausführung - in z. B. einem Gestell der Wendeeinrichtung 07 - quer oder insbesondere längs zur Transportrichtung T1 der einlaufenden Bahn 03 bewegbar ausgebildet. Somit lässt sich bei Bahnen 03 unterschiedlicher Breite b03 oder bei schmaleren (Ausgangs-)Bahnen 03 unterschiedlicher seitlicher Ausrichtung in der Druckeinheit 02 die nach dem Wenden resultierende Flucht der Lage der Falztrichter 14; 16 anpassen. Durch die Bewegbarkeit der Wendestange(n) 13 sind die Bahnen 03 nach der Wendung z. B. auch wahlweise bündig zu der einen oder der anderen Seite des Trichteraufbaus 09 ausrichtbar.

Die Bahnen 03 umlaufen in einer derartigen um 90° abgewinkelten Anordnung von Maschinenlängsrichtung m und Trichteraufbau 09 eine ungeradzahlige Anzahl von Wendestangen 13, insbesondere lediglich eine einzige zur Transportrichtung T1 einer einlaufenden Bahn 03 geneigte Wendestange 13. Sie umlaufen hier nicht zwei Wendestangen 13, wie es beim versetzten von Bahnen 03 in Maschinen für den Geradeauslauf erforderlich ist.

Der Längsschnitt auf einer Schnittlinie S1 (z. B. Hauptschnittlinie S1) zwischen je zwei benachbarten Falztrichtern 14; 16 (s. Fig. 2) kann aufgrund der Wendung mit den langen Wendestangen 13 dann beispielsweise unmittelbar vor Auflaufen auf die Falztrichter 14; 16, z. B. auf einer Trichtereinlaufwalze 17 oder einer vorgeordneten, nicht dargestellten weiteren Zugwalze erfolgen. Die Trichtereinlaufwalze 17 und/oder die nicht dargestellte Zugwalze ist bzw. sind vorteilhaft durch mindestens einen von den Druckeinheiten 02 mechanisch unabhängigen Antriebsmotor 18 getrieben.

Die Längsschneideinrichtung 11 kann neben einem für die Hauptschnittlinie S1 verantwortlichen Messer 19 auch weitere, mit den jeweiligen Trichterspitzen der Falztrichter 14; 16 fluchtende Messer 21 (strichliert dargestellt) zur wahlweisen Bildung von weiteren Längsschnitten, z. B. Schnittlinie S2, (z. B. Nebenschnittlinien S2). Mittels dieser ist z. B. ein trichterbreiter Strang in zwei Teilstränge halbierbar und durch den betreffenden Falztrichter 14; 16 im Anschluss aufeinander führbar. Zumindest die Messer 21 sind - falls vorhanden - vorteilhafter Weise in Richtung quer zur einlaufenden Bahn 03 bewegbar angeordnet.

Zur Handhabung variabler Bahnbreiten ist vorzugsweise mindestens einer von zwei benachbarten Falztrichter 14; 16 des Trichteraufbaus 09 derart bewegbar angeordnet, dass ein Abstand a zwischen den Trichternasen bzw. den Trichtersymmetrieebenen variierbar ist. In vorteilhafter Ausführung sind beide Falztrichter 14; 16 quer zur Laufrichtung der einlaufenden Bahn 03 bewegbar. Dies kann durch je einen eigenen Antrieb, in einer vorteilhaften Ausführung jedoch durch einen gemeinsamen Antrieb erfolgen. Im letztgenannten Fall kann beispielsweise ein Mechanismus, z. B. Gewindespindel mit zwei gegenläufigen Gewinden, vorgesehen sein, mittels welchem die Falztrichter 14; 16 bei Betätigung gleichzeitig aufeinander zu bzw. voneinander weg bewegt werden.

Die Falztrichter 14; 16 weisen jeweils in ihrem Auflaufbereich eine wirksame Breite b14; b16 auf, welche z. B. einer Breite von zwei stehenden Zeitungsseiten oder liegenden Tabloidseiten eines bestimmten, in der Druckmaschine 01 zu bedruckenden Druckformates entspricht. Die beiden Falztrichter 14; 16 sind somit insgesamt mit einer Breite für vier nebeneinander angeordneten Druckseiten (stehenden Zeitungsseiten bzw. liegenden Tabloidseiten) ausgebildet.

Soll die Druckmaschine 01 zur Verarbeitung variabler Produktformate und/oder Bahnbreiten geeignet sein, so weisen die Falztrichter 14; 16 z. B. jeweils eine wirksame Breite b14; b16 auf, welche z. B. einer Breite von zwei stehenden Zeitungsseiten oder liegenden Tabloidseiten eines in der Druckmaschine 01 maximal zu bedruckenden Druckformates entspricht. Diese Breite b14; b16 ist entweder wie nachfolgend beschrieben veränderbar oder die Falztrichter 14; 16 in zur Überlappung geeigneten Weise angeordnet.

In diesem Zusammenhang sind wie oben genannt die beiden benachbarten Falztrichter 14; 16 bezüglich des Abstandes a ihrer Trichterspitzen veränderbar, wobei jedoch bei vergrößerten Abständen in Projektion auf die Breite der einlaufenden Bahn 03 keine Lücke in den wirksamen Breiten zwischen den beiden Falztrichtern 14; 16 vorliegt, sondern die zur Falzung wirksame Breite der beiden Falztrichter 14; 16 in Projektion auf die einlaufenden Bahnbreite lückenlos zur Falzung der beiden Teilbahnen 03.1; 03.2 ausgebildet ist.

Um nun das Längsfalzen unterschiedlicher Druckformate und damit unterschiedlichen Teilbahnbreiten mit o. g. unterschiedlichen Abstände a zu ermöglichen, sind, wie in Fig. 2 durch einen überschneidenden Bereich angedeutet, die Falztrichter 14; 16 in vorteilhafter Ausführung zumindest auf der einander benachbarten Seite in ihrer Breite b14; b16 vom Rand her veränderbar ausgebildet. Hierfür sind beispielsweise in den einander benachbarten Randbereichen der Falztrichter 14; 16 bewegliche (z. B. wegklappbare) oder entfernbare Ansatzelemente vorgesehen, welche im Fall einer breiten Bahn 03 (und entsprechend breiteren Teilbahnen) in Betriebsstellung und im Fall einer schmaleren Bahn 03 (und entsprechend schmaleren Teilbahnen) aus dem Wirkbereich entfernt sind. Derartige Ansatzstücke verbreitern somit die Transportebene des jeweiligen Falztrichters 14; 16, d. h. diejenige Ebene, welche durch die Berührzonen der zusammenlaufenden Flanken mit der Bahn 03 gebildet wird.

In einer nicht dargestellten Variante können die beiden Falztrichter 14; 16 in vertikaler Richtung geringfügig zueinander versetzt sein, jedoch mit ihren Trichterspitzen in einer vertikalen, quer zur Transportrichtung T2 stehenden Ebene miteinander fluchtend. So können diese bei Bedarf (schmale Bahn 03 und entsprechende schmale Teilbahnen) in ihrem benachbarten Randbereich übereinander geschoben werden ohne dass sie sich baulich behindern. Die Trichternasen liegen jedoch wie o.g. zueinander in Flucht, so dass gefalzte Stränge aufeinander zu liegen kommen.

Je Falztrichter 14; 16 ist direkt unterhalb dessen Trichternase ein Paar von zusammen wirkenden Falz- und/oder Zugwalzen 22 vorgesehen, welche die über den dreieckförmigen Falztrichter 14; 16 laufenden Bahnen 03 zu einem Strang 24 zusammenfassen. Bei der dargestellten Aufstellung der Falzaufbauten um 90° geneigt zur Maschinenmittelebene M verlaufen die Rotrationsachsen der Falzwalzen 22 im wesentlichen parallel zu den Rotationsachsen der Druckwerkszylinder 04; 06 der zugeordneten Gruppe von Druckeinheiten 02. Vorzugsweise sind die als Falz- und/oder Zugwalzen 22 motorisch -je Walze einzeln oder je Walzenpaar - mechanisch unabhängig von den Druckeinheiten 02 durch eigene Antriebsmotoren M getrieben.

Das Falzwerk 12 weist einen oder zwei Falzapparate 23, z. B. als Einfach- oder Doppelfalzapparat ausgebildet, auf. Das Falzwerk 12 kann auch mehrere Einfachfalzapparate aufweisen. In den Figuren ist jeweils lediglich ein einfacher Falzapparat 23 dargestellt. Der Falzapparat 23 weist z. B. einen Schneidzylinder 26, einen Transportzylinder 27, einen Falzklappenzylinder 28 und ggf. ein Schaufelrad 29 auf. Optional, insbesondere jedoch für die Ausbildung des Falzapparates 12 für Semicommercial-Produkte, weist er zusätzlich Mittel zur Bildung eines 2ten Querfalzes auf. Der Falzapparat 23 ist vorteilhaft durch mindestens einen Antriebsmotor 31 mechanisch unabhängig von den Druckeinheiten 02 rotatorisch angetrieben. Vorzugsweise erfolgt der Antrieb durch den Antriebsmotor 31 auf den Schneidzylinder 26 und von dort über mechanische Antriebsverbindung auf den Transportzylinder 27 und den Falzklappenzylinder 28. Das Schaufelrad 29 ist ggf. mechanisch unabhängig davon motorisch angetrieben. Es können jedoch auch Schneid-, Transport- und Falzklappenzylinder 26; 27; 28 jeweils einen eigenen Antriebsmotor 31 aufweisen.

Besonders vorteilhaft ist eine Ausbildung einer Druckmaschine 01 mit einer oben beschriebenen "breiten" Wendeeinrichtung 07 und/oder einer nachgeordneten, zumindest die Hauptschnittlinie S1 erzeugenden Längsschneideinrichtung 11 und/oder ggf. den abstandsveränderbaren Falztrichtern 14; 16, wenn ein um 90° gegenüber dem Geradeauslauf gedrehter Trichteraufbau 09 vorgesehen ist und u. a. teilbreite Bahnen 03 und/oder schmale, durch Längsschnitt einer Bahn 03 erzeugte Teilbahnen 3.1; 3.2 (siehe Fig. 2) auf die Falztrichter 14; 16 zu führen sind.

Dies ist beispielsweise für Druckmaschinen 01 der Fall, welche eine oder mehrere ungeschnittene Bahnen 03 mit einer Bahnbreite b03 aufweisen, die einem ungeradzahligen Vielfachen n (mit n > 1) einer Druckseitenbreite entspricht - d. h. quer zur Laufrichtung oder in axialer Richtung der Druckwerkszylinder 04; 06 betrachtet mit einer ungeradzahligen Anzahl größer 1 von Druckseiten, insbesondere mit 3 oder 5 stehenden Zeitungs- oder liegenden Tabloidseiten, bedruckt ist bzw. sind. Zur Weiterverarbeitung im sich anschließenden Trichteraufbau 09 wird in derartigen Fällen mindestens eine einseitenbreite Teilbahn 3.2 erzeugt und weiterverarbeitet. Der Trichteraufbau 09 bzw. deren Falztrichter 14; 16 weisen hierbei insgesamt dann ein geradzahliges Vielfaches o der Druckseite auf, wobei jedoch o > n, hier z. B. o = 4 und n = 3.

In Fig. 3a und 3b ist eine Druckmaschine 01 dargestellt, deren Druckeinheiten 02 mit einer Breite ausgebildet sind, um zumindest in einer Betriebssituation (Fig. 3a) eine Bahn 03a einer Breite b03a mit drei Druckseiten, insbesondere Zeitungsseiten im Broadsheetformat, nebeneinander zu bedrucken. Hierzu trägt der Formzylinder 04 auf seinem Umfang beispielsweise eine oder mehrere Druckformen, welche nebeneinander insgesamt die Druckbilder dreier Zeitungsseiten eines ersten Formates F1, z. B. ersten Broadsheetformats F1 tragen. Die Wendestange 13 und die Falztrichter 14; 16 sind nun derart zueinander positioniert, dass eine zwei Druckseiten nebeneinander aufweisende 2/3-breite Teilbahn 03.1 mittig auf einen der Falztrichter 14; 16, hier den Falztrichter 16, geführt wird, während die verbleibende einseitenbreite Teilbahn 03.2 derart auf den anderen Falztrichter 14 geführt ist, dass deren äußerer Rand mit der Symmetrieebene bzw. der Trichternase des anderen Falztrichters 14 geführt wird.

In einer anderen, in Fig. 3b dargestellten Betriebsweise ist eine Bahn 03b einer kleineren Breite b03b durch die Druckeinheit 02 geführt und wird mit zwei Druckseiten, insbesondere Zeitungsseiten im Broadsheetformat, eines z. B. anderen, größeren, Formates F2, z. B. zweiten Broadsheetformats F2, nebeneinander bedruckt. Hierzu trägt der Formzylinder 04 auf seinem Umfang beispielsweise eine oder mehrere Druckformen, welche nebeneinander insgesamt die Druckbilder zweier Zeitungsseiten des Formates F2 tragen. Die Wendestange 13 und die Falztrichter 14; 16 sind nun so positioniert, dass die die beiden Druckseiten nebeneinander aufweisende Bahn 03.2 ungeteilt mittig auf einen der Falztrichter 14; 16, hier den Falztrichter 16, geführt wird. Der Abstand a2 ist nun größer als der Abstand a1 der ersten Betriebssituation.

Für die Druckmaschine 01 mit einer ungeradzahligen Anzahl nebeneinander auf eine Bahn 03 zu druckender Druckseiten ist somit eine Ausführung vorteilhaft, wobei die Wendestange(n) 13 mit ihrer Länge L13 auf eine maximal zu bedruckende Breite b03ₘₐₓ und der Trichteraufbau 09 auf eine Gesamtbreite einer nächst größeren Geradteiligkeit ausgelegt wird. D. h. ist die Druckeinheit 02 für das Drucken dreier Druckseiten nebeneinander ausgelegt erhält der Trichteraufbau 09 zwei je zweiseitenbreite Falztrichter 14; 16, bei Auslegung der Druckeinheit 02 auf maximal fünf Druckseiten nebeneinander ist ein Trichteraufbau 09 mit insgesamt drei zweiseitenbreiten Falztrichtern 14; 16 nebeneinander vorzusehen (nicht dargestellt), bei sieben Druckseiten vier Falztrichter nebeneinander usw.

Das im Zusammenhang mit dem ersten Ausführungsbeispiel für eine Druckmaschine 01 gemäß Fig. 1 bis 3 genannte, insbesondere zur Ausbildung der Wendeeinrichtung 07 und/oder zur Anordnung und Ausbildung der Längsschneideinrichtung 11 und/oder zur Ausrichtung und Ausbildung des Trichteraufbaus 09 mit den beiden im Abstand a zueinander veränderbaren Falztrichtern 14; 16 kann in vorteilhaften Ausbildungen einzeln oder kombiniert entsprechend auf die Ausbildung der in nachfolgenden Ausführungsbeispielen genannten Aggregate (Wendeeinrichtung 07 und/oder Längsschneideinrichtung 11 und/oder Trichteraufbau 09) übertragen werden.

Fig. 5 und 6 zeigen ein zweites Ausführungsbeispiel für eine Druckmaschine 01, wobei zusätzlich zur Druckmaschine 01 des ersten Ausführungsbeispiels neben einer ersten Wendeeinrichtung 07.1 und eines als ersten Trichtergruppe 09.1 ausgebildeten Trichteraufbaus 09.1 einer ersten Längsschneideinrichtung 11.1 eine weitere Wendeeinrichtung 07.2 mit zugeordneter Längsschneideinrichtung 11.2 und zugeordnetem, weitere zwei Falztrichter 14; 16 umfassenden zweiten Trichteraufbau 09.2 bzw. zweite Trichtergruppe 09.2 angeordnet sind. Insgesamt sind mindestens vier Falztrichter 14; 16 in einer gemeinsamen Ebene nebeneinander angeordnet, welche zwar nicht zwangsläufig in Zweiergruppen gebildet sein müssen, jedoch in einer vorteilhaften Ausgestaltung paarweise in Baueinheiten angeordnet sind.

Die beiden Wendeeinrichtungen 07.1; 07.2 sind beide in der Flucht der Maschinenmittelebene M, insbesondere benachbart zueinander angeordnet. Auf diese Weise lassen sich aus den Druckeinheiten 02 kommende Bahnen 03 auf die beiden Wendeeinrichtungen 07.1; 07.2 und somit auf die insgesamt nunmehr vier Falztrichter 14; 16 des gesamten Trichteraufbaus 09 (09.1; 09.2) verteilen. Es sind nun die doppelte Anzahl (vier) an längsgefalzten Strängen 24 (Fig. 5) herstellbar und im nachgeordneten Falzwerk 12 zusammenführbar. Werden die vier Stränge 24 zu einem Produkt in einem Falzapparat 23 zusammengeführt, so lässt sich ungesammelt ein Produkt mit vier sog. Büchern herstellen. Im Sammelbetrieb, d. h. es werden je Druckzylinderumdrehung hintereinander zwei verschiedene Druckseiten auf die Bahn 03 gedruckt, welche anschließend im Falzapparat 12 abschnittsweise geschnitten und gesammelt werden, sind über die vier nebeneinander angeordneten Falztrichter 14; 16 und den nachfolgenden Falzapparat 12 sogar Produkte mit acht Büchern produzierbar.

Die Ausführung der Druckmaschine 01 gemäß Fig. 4 und 5 ist in Weiterbildung bedarfsweise um ein drittes oder gar viertes Paar von Falztrichtern 14; 16 mit zugeordneten dritten und vierten Längsschneideinrichtungen 11 und Wendeeinrichtungen 07 erweiterbar.

Die Ausführung mit mindestens vier, insbesondere gar sechs oder mehr in einer gemeinsamen Ebene nebeneinander angeordneten Falztrichter 14; 16 gemäß dem zweiten und nachfolgendem dritten Ausführungsbeispiel sind besonders vorteilhaft für Druckmaschinen, welche niedrig bauen und dennoch eine hohe Anzahl an erzeugbaren Büchern aufweisen sollen.

Fig. 6 und 7 zeigen ein drittes Ausführungsbeispiel für eine Druckmaschine 01, wobei mindestens vier, insbesondere mindestens sechs Falztrichter 14; 16 in einer gemeinsamen Ebene nebeneinander angeordnet sind. Diese können grundsätzlich einzeln, als Vierergruppe oder wie oben vorzugsweise in zwei oder drei Zweiergruppen bzw. zwei oder drei Trichtergruppen 09.1; 09.2; 09.3 ausgebildeten Trichteraufbauten 09.1; 09.2; 09.3 mit je zwei Falztrichtern 14; 16 zusammengefasst sein. Die Falztrichter 14; 16 sind wie im ersten Ausführungsbeispiel bezüglich der Transportrichtung T2 der auf den Falztrichter 14; 16 auflaufenden Bahn 03 um 90° zur Maschinenmittelebene M geneigt, d. h. die Bahn 03 wird aus der durch die Druckeinheiten 02 gebildeten Maschinenflucht seitlich herausgeführt.

Bei der Ausführung der Falztrichter 14; 16 in Zweiergruppen ist der Raum zwischen den Trichtergruppen 09.1; 09.2; 09.3 in vorteilhafter Ausführung so bemessen, dass ausreichend Platz für Zutritt (z. B. über eine Treppe vom Falzwerk 12 her) und zum Einziehen der Bahnen 03 bzw. Stränge 24 verbleibt.

Die Bahnen 03, welche z. B. eine Breite b03 aufweisen, die Äquivalent zu einer, zwei, drei oder vier Seiten im Broadsheetformat sind (1, 2, 3 oder 4 Broadsheet-Äquivalente), könne per 90°-Wendung über die Wendestangen 13 fast beliebig auf die Falztrichter 14; 16 platziert werden.

Vorzugsweise steht das Falzwerk 12 unterhalb der Trichtergruppen 09.1; 09.2; 09.3 und seitlich, jedoch parallel zur Maschinenmittelebene M, d. h. seitlich zur durch die Druckeinheiten 02 gebildeten Maschinenflucht. Unter den Trichteraufbaus 09 sind somit auch lang bauende Falzwerke 12, wie sie beispielsweise Doppelfalzwerke mit zwei Falzapparaten oder Falzapparate mit einer Vorrichtung zur Bildung eines zweiten Längsfalzes darstellen, in die Maschinehalle integrierbar.

Durch die Anordnung der mindestens vier, insbesondere mindestens sechs Falztrichter 14; 16 in einer gemeinsamen Ebene wird trotz hoher Anzahl von Falztrichtern 14; 16 nur eine Bedienebene für die Papierführung und den Trichteraufbau 09 (09.1; 09.2; 09.3) benötigt.

Besonders in Verbindung mit Druckeinheiten 02, welche in besonders kompakter Weise aufgebaut sind, ist trotz des Vorhandenseins von mehr als zwei Falztrichtern 14; 16 (gemäß dem zweiten oder dritten Ausführungsbeispiel) insgesamt für die Druckmaschine 01 eine geringen Bauhöhe erreichbar. Derartige kompakt bauende Druckeinheiten 02 sind beispielsweise zur besseren Zugänglichkeit im Bereich der Druckstelle oder zwischen Formzylinder 04 und zugeordnetem Farbwerk trennbar ausgeführt und können daher enger aufgebaut sein. Darüber hinaus kann in derartigen Druckeinheiten 02 weiterer Bauraum eingespart werden, indem sie als Druckeinheiten 02 für den wasserlosen Druck, d. h. ohne Feuchtwerke, ausgebildet sind.

In einer vorteilhaften und in Fig. 6 dargestellten Ausführung des dritten Ausführungsbeispiels (Fig. 6 und 7) sind im Unterschied zum ersten und zweiten Ausführungsbeispiel die Wendeeinrichtungen 07 nicht in Reihe zu der Gruppe direkt benachbarter Druckeinheiten 02 (Fig. 1 und 4), sondern in Längsrichtung der Druckmaschine 01 betrachtet im Längsabschnitt der Gruppe einander benachbarter Druckeinheiten 02 angeordnet. Sie können hierbei wie in Fig. 6 in Draufsicht erkennbar jeweils direkt oberhalb einer Druckeinheit 02 auf dieser angeordnet sein oder aber auf einer oberhalb der Druckeinheiten 02 liegenden Ebene auch in Maschinenlängsrichtung m versetzt zu den Druckeinheiten 02.

In der Ausführung der Druckmaschine 01 gemäß Fig. 1 oder 4 sind die Falztrichter 14; 16 seitlich und in Maschinenlängsrichtung m betrachtet zur Gruppe von mindesten zwei einander benachbarten Druckeinheiten 02 versetzt; d. h. z. B. es stehen quer zur Maschinenmittelebene M betrachtet keine Falztrichter 14; 16 neben der Gruppe von Druckeinheiten 02. Im Gegensatz hierzu sind in der Ausführung gemäß Fig. 6 die Falztrichter 14; 16 seitlich versetzt zur Gruppe von mindesten zwei einander benachbarten Druckeinheiten 02, jedoch in Maschinenlängsrichtung m betrachtet auf Höhe von Druckeinheiten 02 dieser Gruppe angeordnet, d. h. Falztrichter 14; 16 und Druckeinheiten 02 stehen nebeneinander. Es kann jedoch auch eine Mischform vorteilhaft sein, wobei ein oder mehrere der Falztrichter 14; 16 neben der Gruppe, und der bzw. die übrigen Falztrichter 14; 16 zusätzlich in Längsrichtung der Maschine zur Gruppe der Druckeinheiten 02 versetzt ist/sind.

Insbesondere für den Fall, dass für eine Druckmaschine 01 in Maschinenlängsrichtung m mehrere Sektionen, d. h. mehrere Gruppen von einander benachbarten Druckeinheiten 02 mit jeweils zugeordnetem Trichteraufbau 09 vorgesehen sind, können die Druckeinheiten 02 benachbarter Sektionen ohne Unterbrechung durch eine Wendeeinrichtung 07 und/oder durch einen Trichteraufbau 09 sich direkt anschließen. Die Drucktürme können dann alle in einem gleichen Standardabstand voneinander aufgestellt werden. Dies ergibt für die gesamte Struktur einen günstigen Standardisierungseffekt, der sich z. B. in der Identität vieler für die Konfigurationsbildung verwendeter Bauteile niederschlägt.

In der Ausführung gemäß Fig. 6 und 7 kann die gesamte Papierführung auf einer einzigen Bedienebene oberhalb der Druckeinheiten 02, insbesondere in o.g. kompakter Weise aufgebaute Druckeinheiten 02, stattfinden, unabhängig davon, wie viele Falztrichter 14; 16 benötigt werden. Dies können in dieser Ausbildung der Druckmaschine 01 in einfacher Weise auch mehr als sechs sein. Eine hohe Anzahl von Falztrichtern 14; 16 ist möglich, ohne dass die Bauhöhe vergrößert wird - wie es z. B. bei der Anwendung von Trichtern in Balloon-Anordnung der Fall wäre).

Mit dieser Anordnung mehrerer Falztrichter 14; 16 nebeneinander in einer Ebene sind nur zwei Bedienebenen erforderlich - eine für die (Kompakt - )Druckeinheiten 02 und eine weitere für die Papierbahnführungen im Wende- und Trichtereinlaufbereich.

Für die o. g. Anforderung an die Verarbeitung variable Bahnbreiten können bestimmte oder alle Paare von Falztrichtern 14; 16 wie im ersten Ausführungsbeispiel beschrieben einzeln oder paarweise gegenläufig bewegbar ausgeführt sein. Dadurch können auch Bahnen 03 mit ungeradzahliger Teiligkeit (z. B. drei oder fünf Druckseiten breit) mit variabler Breite b03 ungeschnitten gewendet und bis kurz vor die entsprechenden Falztrichter 14; 16 geführt werden.

Die Druckmaschinen 01 aus den drei vorangegangenen Ausführungsbeispielen (Fig. 1 bis 6) können prinzipiell zur Produktion von Zeitungs- oder Semicommercial-Produkten ausgebildet sein. Im letztgenannten Fall sind die anhand von Zeitungsseiten gemachten Angaben für Breiten b03; b04 von Bahnen 03 bzw. Druckwerkszylindern 04; 06 als Broadsheetäquivalente zu verstehen. Die betreffende Bahn 03 bzw. der betreffende Druckwerkszylinder 04 ist dann derart ausgebildet, dass sie bzw. er im Hinblick auf ihre bzw. seine Breite b03; b04 zur Aufnahme der entsprechenden Druckseiten im Broadsheetformat geeignet wäre bzw. eine entsprechende Breite b03; b04 aufweist. In diesem Fall fungiert die "Zeitungsseite" in der Art einer Maßzahl in den Schritten von Zeitungsseitenbreiten bzw. -längen. Das selbe gilt für o.g. Angaben, das Tabloid-Format mit "Tabloidseiten" betreffend.

Der Zeitungsdruck bzw. die entsprechend ausgebildete Druckmaschine 01 zeichnet sich z. B. durch das verducken von ungestrichenem oder gestrichenem Papier mit einem Strichgewicht von höchstens 10 g/m². Das im Zeitungsdruck durch die Druckeinheit 02 geführte Papier (Bahn 03) kann vorteilhaft in einem Grammaturbereich von kleiner 50 g/m² angesiedelt sein. Der Formzylinder 04 der im Zeitungsdruck betriebenen Druckeinheit 02 weist an seinem Umfang Druckformen mit je lediglich einer Zeitungsseite auf. Die im Zeitungsdruck betriebene Druckeinheit 02 weist ein nicht figürlich dargestelltes Farbwerk zur Einfärbung der Druckform(en) auf, welches mit Coldsetfarben befüllt bzw. betrieben ist. Die Coldsetfarbe zeichnet sich durch spezielle Hilfsstoffe (wie z. B. Netzmittel, Wachse Gelbildner, mineralische Füllstoffe) auf, welche ein Trocknen der bedruckten Bahn 03 durch Wegschlagen der Falbe in das Papier ermöglichen. Dies erfolgt insbesondere durch die spezielle Kombination der Coldsetfarbe und dem verwendeten Papier.

In einer einfachen Ausführung einer Druckmaschine 01 für den Semicommercial-Bereich, z. B. für den Beilagen- oder Telefonbuchdruck oder für Zeitschriften geringerer Qualitätsanforderung an Papier und Farbbrillianz, werden ebenfalls Coldset-Farben eingesetzt. Um jedoch einer geforderten Produktvielfalt gerecht zu werden, sind die Formzylinder 04 z. B. zur Aufnahme einer über die gesamte Länge reichenden Druckform ausgebildet und/oder das Falzwerk 12 weist zusätzliche Aggregate, z. B. Mittel für einen 2. Längsfalz und/oder einen 2. Querfalz und/oder einen Hefter und/oder einen Pflugfalz auf, wie es sonst beispielsweise nur für den höherwertigen Semicommercial-Bereich oder den Commercial-Bereich üblich ist. Der Formzylinder 04 der im (Semi-)Commercialbetrieb betriebenen Druckeinheit 02 kann vorteilhaft Druckformen mit in axialer und in Umfangsrichtung mehreren Druckseiten aufweisen. Z. B. kann eine über die gesamte Länge reichende Druckform auf dem Formzylinder 04 kann z. B. mehrere - z. B. in Umfangsrichtung vier liegenden und in Längsrichtung des Druckwerkszylinders 04 sechs Druckseiten im Tabloidformat aufweisen. Auch hier kann ungestrichenes oder vorteilhaft geringfügig gestrichenes Papier mit einem Strichgewicht von höchstens 10 g/m² eingesetzt werden.

In einer aufwändigeren Ausführung einer Druckmaschine 01 für den Semicommercial-Bereich, z. B. für höherwertige Zeitschriften, Magazine oder Titel- bzw. Umschlagseiten mit erhöhter Qualitätsanforderung an Papier und Farbbrillianz, ist zusätzlich ein Trockner vorgesehen, durch welchen die nun mit Heatset-Farben bedruckten Bahnen 03 geführt werden, bevor sie gewendet und gefalzt werden. In den Druckmaschine 01 der Fig. 1 und 4 ist ein Trockner 32 lediglich strichliert und symbolisch auf dem Bahnweg zwischen den Druckeinheiten 02 und der Wendeeinrichtung 07 angedeutet. Ein weiteres Merkmal des höherwertigen Semicommercial-Drucks ist beispielsweise, dass die Bahnen 03 hierbei als Papierbahnen 03 gestrichenen Papiers mit einem Strichgewicht von mehr als 10 g/m², z. B. mindestens 15 g/m² ausgebildet sind.

Die im höherwertigen Semicommercial-Druck betriebene Druckeinheit 02 weist ein nicht figürlich dargestelltes Farbwerk zur Einfärbung der Druckform(en) auf, welches in zumindest einer Betriebsweise (Heatsbetrieb) mit Heatsetfarben befüllt bzw. betrieben ist. Die Heatsetfarbe zeichnet sich durch spezielle Öle, z. B. Mineralöle aus, welche bei Hitzeeinwirkung verdunsten und dadurch die bedruckte Bahn 03 trocknen lassen. Die Mineralöle weisen beispielsweise einen Siedebereich von 220°C- 320°C auf. Sie können einen auf die Farbe bezogenen Gewichtsanteil von etwa 25 bis 40% aufweisen. Da die Farbe nicht wegschlagen muss um zu trocknen können auch geschlossenporigere Papieroberflächen bedruckt werden.

Beispielsweise weist ein zur Erzeugung von Semicommercial-Produkten zugeordnetes Falzwerk 12 einen als Greiferzylinder ausgebildeten Transportzylinder 27 auf. Ein der Druckmaschine 01 zur Erzeugung von Zeitungs-Produkten zugeordnetes Falzwerk 12 kann z. B. einen als Punkturzylinder ausgebildeten Transportzylinder 27 aufweisen.

Im Folgenden (Fig. 8 bis 14) sind vorteilhafte Ausführungsbeispiele für Druckmaschinenanlagen mit mindestens zwei Druckmaschinen 01; 01', z. B. Druckmaschinenlinien 01; 01' oder kurz Linien 01; 01', gegeben, welche jeweils für sich betrachtet vollständig ausgerüstet und unabhängig von der anderen betreibbar sind, jedoch wahlweise auch gemeinsam auf einen der Trichteraufbauten 09; 09' produzieren können. So können beispielsweise in der einen Linie 01' bedruckte Bahnen 03' - z. B. zusammen mit in der anderen Linie 01 bedruckten Bahnen 03 - auf den Trichteraufbau 09 der anderen Linie 01 geführt werden und umgekehrt. Unter "vollständig" soll in diesem Zusammenhang verstanden werden, dass die Druckmaschinen 01; 01' jeweils für das Drucken und ggf. die Weiterverarbeitung des vornehmlich mit dieser Druckmaschine 01; 01' herzustellenden Produktes mit den hierzu erforderlichen Aggregaten (z. B. jeweils entsprechenden Druckeinheiten 02; 02' sowie Wendeeinrichtungen 07; 07' und/oder Trichteraufbauten 09; 09' und/oder Falzwerken 12; 12') ausgestattet sind.

Den drei Ausführungsbespielen für eine Druckmaschinenanlage ist gemein, dass sie jeweils mindestens zwei Druckmaschinen 01; 01', z. B. Druckmaschinenlinien 01; 01', kurz: Linien 01; 01', umfassen, welche jeweils eine Gruppe von mindestens zwei benachbarten Druckeinheiten 02; 02' aufweisen. Die Druckmaschinen 01; 01' stehen so zueinander, dass deren Maschinenmittelebenen M parallel aber beabstandet voneinander verlaufen. Des weiteren weisen beide Druckmaschinenlinien 01; 01' jeweils oben beschriebene "lange" Wendeeinrichtungen 07; 07', bereits beschriebene nachgeordnete Längsschneideinrichtung 11; 11', die um 90° gegenüber der Maschinenmittelebene M versetzten Trichteraufbauten 09; 09' sowie jeweils mindestens ein Falzwerk 12; 12' auf. Die Falzwerke 12; 12' und Trichteraufbauten 09; 09' sind bevorzugt jeweils auf der "Außenseite" der Druckmaschinen 01; 01, d. h. auf den voneinander abgewandten Längsseiten der jeweiligen Druckmaschinen 01; 01'.

Zumindest eine der Wendeeinrichtungen 07; 07' wenigstens einer der beiden Linien 01; 01' weist entweder zusätzlich zu den bereits oben beschriebenen Wendestangen 13; 13' eine hierzu gekreuzte, d. h. um 90° gegen erstgenannte Wendestange 13 geneigtes Leitelement 33; 33', z. B. Wendestange 33; 33' auf. Die erstgenannte und oben beschriebene Wendestange 13; 13' weist eine Neigung gegen die Transportrichtung T1 derart auf, dass die diese umschlingende Bahn 03; 03' um 90° aus der Transportrichtung T1 auf den der selben Linie 01; 01' zugeordneten Trichteraufbau 09; 09' hin umgelenkt wird, d. h. von der benachbarten Linie 01; 01' weg nach außen geführt wird. Die hierzu gekreuzte Wendestange 33; 33' ist derart zur Transportrichtung T1 geneigt, dass eine diese umschlingende Bahn 03; 03' um 90° aus der Transportrichtung T1 zur benachbarten Linie 01; 01' hin, insbesondere auf deren Trichteraufbau 09; 09' hin umgelenkt wird. Hierdurch wird ein Überführen einer bedruckten Bahn 03; 03' oder Teilbahn 03.1; 03.2; 03.1'; 03.2' von der einen Linie 01; 01' zur Weiterverarbeitung im Trichteraufbau 09'; 09 der anderen Linie 01'; 01 ermöglicht. Im Fall des Überführens von Teilbahnen 03.1; 03.2; 03.1'; 03.2' ist zwischen Druckeinheit 02; 02' und der Wendeeinrichtung 07; 07' der selben Linie 01; 01' eine nicht dargestellte Längsschneideinrichtung vorgesehen. Die zur gegenseitigen Überführung vorgesehenen Wendetürme 07; 07' der beiden Linien 01; 01' befinden sich bzgl. der Maschinenlängsrichtung m; m' vorteilhaft auf gleicher Höhe und stehen sich somit gegenüber.

In vorteilhafter Ausführung weisen beide Linien 01; 01' wenigstens je eine Wendeeinrichtung 07; 07' mit mindestens einer zu der ersten Art Wendestange 13; 13' gekreuzten zweiten Wendestange 33; 33' auf.

Vorzugsweise weist der die beiden Arten von Wendestangen 13; 13'; 33; 33' aufweisende Wendeturm 07; 07' eine der Anzahl der mit der Linie 01; 01' zu verarbeitenden Bahnen 03; 03' entsprechende Anzahl von Wendestangen 13; 13', und zusätzlich eine der Anzahl der zur Überführung beabsichtigten Bahnen 03; 03' entsprechende Anzahl von hierzu gekreuzten Wendestangen 33; 33' auf.

In einer alternativen Ausführung zu zusätzlichen gekreuzten Wendestangen 33 sind die Wendestangen 13 in der Weise im Gestell gelagert, dass sie von der einen beschriebenen Lage (Lage der Wendestange 13) in die andere (Lage der Wendestange 33) verbringbar, z. B. verschwenkbar, ist. In diesem Fall müssen lediglich eine der Anzahl der mit der Linie 01; 01' zu verarbeitenden Bahnen 03; 03' entsprechende Anzahl von Wendestangen 13; 13' vorgesehen sein, von welchen eine der Anzahl der zur Überführung beabsichtigten Bahnen 03; 03' entsprechende Anzahl von Wendestangen 13; 13' in oben genannter Weise verschwenkbar ausgebildet sein müssen.

In der Ausführung gemäß Fig. 8 weist jede der beiden Linien 01; 01' einen Wendeturm 07; 07', jeweils mit gekreuzten Wendestangen 13; 33; 13'; 33' beiderlei Typs auf. Es können somit bedruckte Bahnen 03; 03' von der einen Linie 01; 01' auf den Trichteraufbau 09'; 09 der anderen Linie 01'; 01 überführt werden oder umgekehrt.

Die beiden Linien 01, 01' können prinzipiell beide zur Produktion von Zeitungs- oder beide zur Produktion von Semicommercial-Produkten ausgebildet sein.

In einer vorteilhaften Ausführung ist jedoch eine der Linien 01 lediglich zur Zeitungsproduktion mit einem entsprechend konfigurierten Falzwerk 12 und die andere Linie 01' vornehmlich zur Produktion von Semicommercial-Produkten mit einem dementsprechendem Falzwerk 12' ausgestattet. Hierbei kann in einfacherer Ausführung auf den Einsatz eines Trockners 32 verzichtet werden oder in hochwertigerer Ausführung der in Fig. 8 strichliert angedeutete Trockner 32 im Bahnweg vorgesehen sein.

Insbesondere ist für die jeweilige Anordnung und Ausbildung der Wendestange 13; 13'; 33; 33' als "lange" Wendestange 13; 13'; 33; 33' und/oder die Anordnung und Ausbildung der jeweiligen Längsschneideinrichtung 11; 11 und/oder die Anordnung und Ausbildung des jeweiligen Trichteraufbaus 09; 09' das zur Druckmaschine 01 gemäß Fig. 1 bis 3 genannte auf die Linien 01; 01' der Fig. 8 zu übertragen.

In der Ausführung gemäß Fig. 9 weist nun einer der beiden Linien 01; 01', hier die untere Linie 01, in der Flucht der Maschinenmittelebene M einen zweiten, in Transportrichtung T1 dem ersten Wendeturm 07.1 nachfolgenden zweiten Wendeturm 07.2 auf. Für den hier dargestellten Fall, dass die andere Linie 01' lediglich einen dem ersten Wendeturm 07.1 gegenüberliegenden Trichteraufbau 09' aufweist, kann der zweite Wendeturm 07.2 der ersten Linie 01 lediglich Wendestangen 13 des ersten Typs aufweisen. Zusätzlich zur Überführbarkeit zwischen den Linien 01; 01' können nun bedruckte Bahnen 03 aus der Linie 01 entsprechend der Ausführung gemäß Fig. 4 über den ersten Wendeturm 07.1 auf das erste oder über den zweiten Wendeturm 07.2 auf das zweite Paar von Falztrichtern 14; 16 dieser Linie 01 geführt werden. Die eine Linie 01 (z. B. zur Zeitungsproduktion ausgestattet) weist hierbei z. B. einen wie bereits zu Fig. 1 bis 5 beschriebenen Trichteraufbau 09 (91.1; 09.2) mit z. B. vier in eine Ebene nebeneinander angeordneten Falztrichtern 14; 16 auf. Die andere Linie 01' (z. B. geeignet zur Semicommercial-Produktion ausgestattet) weist einen Trichteraufbau 09' mit zwei Falztrichtern 14; 16 wie im ersten Ausführungsbeispiel beschrieben auf.

Die beiden Linien 01, 01' können auch hier prinzipiell beide zur Produktion von Zeitungs- oder beide zur Produktion von Semicommercial-Produkten ausgebildet sein.

In einer vorteilhaften Ausführung der Druckmaschinenanlage gemäß Fig. 9 ist jedoch eine der Linien 01 lediglich zur Zeitungsproduktion mit einem entsprechend konfigurierten Falzwerk 12 und die andere Linie 01' vornehmlich zur Produktion von Semicommercial-Produkten mit einem dementsprechendem Falzwerk 12' ausgestattet. Hierbei kann in einfacherer Ausführung auf den Einsatz eines Trockners 32 verzichtet werden oder in hochwertigerer Ausführung der in Fig. 9 strichliert angedeutete Trockner 32 im Bahnweg vorgesehen sein.

Auch hier ist in besonders vorteilhaften Ausführungen für die jeweilige Anordnung und Ausbildung der Wendestange 13; 13'; 33; 33' als "lange" Wendestange 13; 13'; 33; 33' und/oder die Anordnung und Ausbildung der jeweiligen Längsschneideinrichtung 11; 11 und/oder die Anordnung und Ausbildung des Trichteraufbaus 09; 09' das zu den Druckmaschinen 01 gemäß Fig. 1 bis 3 bzw. 4 und 5 genannte auf die Linien 01 bzw. 01' der Fig. 9 mit deren Trichteraufbauten 09 bzw. 09' entsprechend anzuwenden.

In Fig. 9 sind mit Pfeilen und Figurverweisen vier Seitenansichten aus vier verschiedenen Perspektiven bzw. Ebenen angedeutet, welche in den nachfolgenden Figuren 10 bis 13 dargestellt sind.

Fig. 10 und 11 zeigen die Druckeinheiten 02; 02', die Walzengruppe 08; 08' sowie die Wendetürme 07.1; 07.2; 07' der beiden Linien 01; 01', wobei die Linie 01' in einer vorteilhaften Ausführungsform zur Produktion von Semicommercial-Produkten und die andere Linie 01 zur Produktion von Zeitungsprodukten ausgebildet ist. Die Druckeinheiten 02; 02' der beiden Linien 01; 01' sind, wie die Figuren 10 bis 13 zeigen, in vorteilhafter Ausführung auf einer gegenüber der Grundfläche erhöhten Ebene 34, z. B. auf einem sog. Tisch 34, insbesondere Betontisch 34 angeordnet. Unterhalb des Tisches 34 sind Rollenwechsler 36; 36' angeordnet, welche die Druckeinheiten 02; 02' mit den Bahnen 03; 03' versorgen. Vorzugsweise sind auch die Falzwerke 12; 12' in der Ebene unterhalb des Tisches 34 angeordnet.

In Fig. 10 und 12 ist eine vorteilhafte Anordnung einer Versorgungseinrichtung 37 dargestellt, welche zwischen den beiden Linien 01; 01' verläuft und, z. B. mit einem in einer Schiene laufenden Transportmittel, dazu ausgebildet ist, die Rollenwechsler 36; 36' mit Rollen 38; 38', insbesondere Papierrollen 38; 38' zu versorgen.

Fig. 13 zeigt die Seitenansicht aus Fig. 9 auf die Trichteranordnung 09 der Line 01.

Fig. 14 zeigt eine Ausführung der Druckmaschinenanlage mit den beiden parallel verlaufenden Linien 01; 01', wobei jedoch die Anordnung der Wendeeinrichtungen 07; 07' und Trichteraufbauten 09; 09' relativ zu den Druckeinheiten 02; 02' entsprechend der, oder zumindest in Anlehnung an die Anordnung in der Druckmaschine 01 aus dem Ausführungsbeispiel zu Fig. 6 und teilweise 7 vorgesehen ist. Im vorliegenden Beispiel sind der ersten Linie 01 drei Wendeeinrichtungen 07.1; 07.2; 07.3 und drei Trichteraufbauten 09.1; 09.2; 09.3 zugeordnet. Es können jedoch auch jeweils zwei oder mehr als drei Wendeeinrichtungen 07.1; 07.2; 07.3 bzw. Trichteraufbauten 09.1; 09.2; 09.3 sein. Mindestens eine Wendeeinrichtung 07.1; 07.2, hier die ersten beiden, weisen beide Typen von gekreuzten Wendestangen 13; 33 auf. In Fig. 14 ist exemplarisch lediglich ein Überführen vom ersten Wendeturm 07.1 her angedeutet. Die andere Linie 01' weist hier beispielsweise eine Druckeinheit 02' und einen Wendeturm 07 sowie ein Paar von Falztrichtern 14; 16 weniger auf.

Auch in der Ausführung der Druckmaschinenanlage gemäß Fig. 14 können die beiden Linien 01; 01' prinzipiell beide zur Produktion von Zeitungs- oder beide zur Produktion von Semicommercial-Produkten ausgebildet sein.

Wie in den beiden voranstehenden Ausführungsbeispielen kann jedoch eine der Linien 01 lediglich zur Zeitungsproduktion mit einem entsprechend konfigurierten Falzwerk 12 und die andere Linie 01' vornehmlich zur Produktion von Semicommercial-Produkten mit einem dementsprechendem Falzwerk 12' ausgestattet sein. Hierbei kann in einfacherer und vorteilhafter Ausführung auf den Einsatz eines Trockners 32 verzichtet werden. Obwohl in Fig. 14 nicht dargestellt, kann in hochwertigerer Ausführung im Bahnweg der Linie 01' für Semicommercial-Produkte ein Trockner vorgesehen sein.

Für die Ausführungsbeispiele der Druckmaschinenanlage in der Ausführung mit einer zur Produktion von Zeitungsprodukten ausgestatteten ersten Linie 01 und einer zur Produktion von Semicommercial-Produkten ausgestatteten zweiten Linie 01' sind beispielsweise die den jeweiligen Linien 01; 01' zugeordneten Falzwerke 12; 12' unterschiedlich ausgestattet. So weist das Falzwerk 12 der ersten Linie 01 beispielsweise den o.g. Schneidzylinder 26, Transportzylinder 27, Falzklappenzylinder 28, ein Schaufelrad 29 und optional ein Mittel zur Bildung eines 2ten Querfalzes auf. Das Falzwerk 12' der zweiten Linie 01' weist zusätzlich zum Schneidzylinder 26', Transportzylinder 27', Falzklappenzylinder 28' und dem Mittel zur Bildung eines 2ten Querfalzes beispielsweise ein Mittel zur Bildung eines 2ten Längsfalzes und/oder einen Hefter und/oder einen Pflugfalz auf.

Die Fig. 15 bis 25 zeigen für die Ausführung der Druckmaschinenanlage gemäß Fig. 9 bis 13 in den jeweiligen Teilbildern 1: (Linie 01' gemäß Ansicht der Fig. 10) und Teilbildern 2: (Linie 01 gemäß Ansicht der Fig. 11) verschiedene Bahnführungen durch die beiden Linien 01; 01', im Teilbild 3: (Ansicht gemäß Fig. 12) die Bahnführungen im Bereich der Wendeeinrichtungen 07; 07' und Überführung auf die Trichteraufbauten 09; 09', im Teilbild 4: (Ansicht gemäß Fig. 13) das Auflaufen auf den Falzaufbau 12 der Linie 01 und Teilbild 5: die erzeugte Produktstruktur. In den Figuren 16 bis 25 ist anhand Teilbild 3 jeweils ein Überführen von Bahnen 03' aus der Linie 01' auf den Trichteraufbau 09 der Linie 01 erkennbar.

In den Figuren 26 bis 31 sind verschiedene mögliche Bahnführungen in Draufsicht von einer schematisch dargestellten Druckeinheit 02; 02' über die Wendeeinrichtung 07 (bzw. 07.1; 07.2); 07' und die Längsschneideinrichtung 11; 11' auf die Trichteraufbauten 09 (bzw. 09.1; 09.2); 09' dargelegt. Die Bezugszeichen wurden lediglich in Fig. 26 angefügt. Mit A ist in Fig. 26 ein möglicher Verstellweg der Wendestangen 13; 13' bzw. 33; 33' angedeutet.

Der untere Figurenbereich für sich allein betrachtet kann hierbei jeweils eine Druckmaschine 01 gemäß Fig. 1 bis 3, der obere Figurenbereich eine Druckmaschine 01 nach Fig. 4 und die gesamte Figur eine Druckmaschine 01 nach Fig. 9 (jedoch gedreht) darstellen. Die Gesamtfigur, jedoch ohne die rechte zweite Wendeeinrichtung 07.2 kann eine Druckmaschine 01 gemäß Fig. 8 darstellen.

In den Fig. 26 bis 29 sind Beispiele für das Führen von Bahnen 03; 03' gegeben, welche mit einer Breite b03; b03' von zwei Zeitungs- bzw. Broadsheetseiten (bzw. zwei Broadsheetäquvivalenten entsprechend) ausgeführt sind. Zusätzlich sind jeweils auch die Seitenbelegung mit Tabloidformat F3 und die Belegung mit Druckseiten eines Formates F4, welche einem viertel des Broadsheetformates F2 entsprechend gezeigt.

Hierbei zeigen die beiden Figuren 26 und 27 Bahnführungen, wobei die gesamte Bahn 03; 03' gewendet, danach ggf. mittels der Längsschneideinrichtung 11; 11' geschnitten, und dann benachbarten Flanken des selben oder benachbarten Falztrichters 14; 16; 14'; 16' zugeführt werden.

Die Fig. 28 und 29 zeigt hingegen Bahnführungen, wobei die Teilbahnen einer selben Bahn 03 auf nicht zueinander beabstandete Flanken von Falztrichtern 14; 16; 14'; 16' geführt werden. Hierfür ist z. B. auf dem Bahnweg zwischen der Druckeinheit 02; 02' und der Wendeeinrichtung 07; 07' eine zusätzliche Längsschneidvorrichtung 39 vorgesehen, mittels welcher die Bahn 03; 03' vor Auflaufen auf die entsprechende Wendeeinrichtung 07; 07' längs teilbar ist. Eine derartige zusätzliche Längsschneideinrichtung kann auch in den in Fig. 1, 4 und 6 dargestellten Druckmaschinen 01; 01' bzw. in Druckmaschinenanlagen gemäß Fig. 8 oder 14 vorgesehen sein.

In einer dargestellten vorteilhaften Ausführung, welche geeignet ist für das Bearbeiten von Bahnen 03; 03 variabler Breite b03; b03' kann die Druckeinheit 02; 02' (bzw. deren Druckwerkszylinder 04; 06) mit einer größeren nutzbaren Breite b04 ausgebildet sein, als es zwei Broadsheetäquivalenten eines bestimmten zu druckenden Formates F2, z. B. Broadsheetformats F2 entspricht (siehe hierzu auch das zu Fig. 3b genannte). Die Bahn 03; 03' weist hier beispielsweise eine Breite b03, b03' von 22" bis 39" auf. Im Fall der größeren nutzbaren Breite b04 kann wie in Fig. 3a auch eine breitere, z. B. mit drei Druckseiten eines kleineren Formates F1, z. B. Broadsheetformats F1, bedruckte Bahn 03b durch die Druckmaschine 01; 01' geführt werden. Fig. 30 und 31 zeigen exemplarisch entsprechende Bahnführungen von mit drei Druckseiten im Broadsheetformat F1 bedruckten Bahnen 03, welche als gesamte Bahnen 03 gewendet, und an der Hauptschnittlinie S1 durch die Längsschneideinrichtung 11; 11' geschnitten werden, bevor die entstandenen Teilbahnen 03.1; 03.2 auf die Falztrichter 14; 16; 14'; 16' geführt werden. Die Bahn 03 weist hier beispielsweise eine Breite b03, b03' von 33" bis 39" auf. Auch hier sind die mögliche Belegung mit Druckseiten in einem Tabloidformat F5 und mit Druckseiten eines Formates F6, welche einem viertel des Broadsheetformates F1 entsprechen, dargestellt. Mit B ist ein seitlicher Verstellweg von Messern einer ggf. vorhandenen zusätzlichen Längsschneidvorrichtung 39, dargestellt, falls nun Teilbahnen der drei Druckseiten breiten Bahn 03 auf nicht zueinander benachbarte Flanken von Falztrichtern 14; 16 geführt werden sollen.

Obwohl in den Figuren 26 bis 31 mögliche Bahnführungen in Draufsicht anhand lediglich einer Bahn 03; 03' dargestellt wurde, gilt dies in der selben Weise auch für mehrere übereinander liegende Bahnen 03; 03'. Hierbei kann jedoch eine der Bahnen 03; 03' in einer ersten der dargestellten und eine andere der Bahnen 03; 03' gleichzeitig in einer anderen der dargestellten Weise geführt sein.

### Bezugszeichenliste

- 01: Druckmaschine, Druckmaschinenlinie, Linie
- 02: Druckeinheit
- 03: Materialbahn, Papierbahn, Bahn
- 03.1: Teilbahn
- 03.2: Teilbahn
- 04: Druckwerkszylinder, Formzylinder
- 05: -
- 06: Druckwerkszylinder, Übertragungszylinder
- 07: Umlenkvorrichtung, Wendeeinrichtung, Wendeturm, Wendedeck
- 07.1: Wendeeinrichtung, erste, Wendeturm
- 07.2: Wendeeinrichtung, zweite, Wendeturm
- 07.3: Wendeeinrichtung, dritte, Wendeturm
- 08: Walzengruppe
- 09: Trichteraufbau
- 09.1: Trichteraufbau, Trichtergruppe
- 09.2: Trichteraufbau, Trichtergruppe
- 09.3: Trichteraufbau, Trichtergruppe
- 10: -
- 11: Längsschneideinrichtung
- 11.1: Längsschneideinrichtung, erste
- 11.2: Längsschneideinrichtung, zweite
- 11.3: Längsschneideinrichtung, dritte
- 12: Falzwerk
- 13: Leitelement, Wendestange
- 14: Falztrichter
- 15: -
- 16: Falztrichter
- 17: Trichtereinlaufwalze
- 18: Antriebsmotor
- 19: Messer
- 20: -
- 21: Messer
- 22: Falzwalze, Zugwalze
- 23: Falzapparat
- 24: Strang
- 25: -
- 26: Schneidzylinder
- 27: Transportzylinder
- 28: Falzklappenzylinder
- 29: Schaufelrad
- 30: -
- 31: Antriebsmotor
- 32: Trockner
- 33: Leitelement, Wendestange
- 34: Ebene, Tisch, Betontisch
- 35: -
- 36: Rollenwechsler
- 37: Versorgungseinrichtung
- 38: Rollen, Papierrollen
- 39: Längsschneidvorrichtung, weitere

- 03a: Bahn
- 03b: Bahn

- A: Verstellweg
- B: Verstellweg
- M: Maschinenmittelebene

- m: Maschinenlängsrichtung

- a: Abstand
- a1: Abstand
- a2: Abstand

- b03: Breite
- b03a: Breite
- b03b: Breite
- b03ₘₐₓ: Breite, maximal
- b04: Breite
- b06: Breite
- b14: Breite
- b16: Breite

- F1: Format, erstes, Broadsheetformat
- F2: Format, zweites, Broadsheetformat
- F3: Tabloidformat
- F4: Format
- F5: Tabloidformat
- F6: Format

- L13: Länge

- S1: (Haupt-)Schnittlinie
- S2: (Neben-)Schnittlinie
- T1: Transportrichtung
- T2: Transportrichtung

Die mit' gekennzeichneten Bezugszeichen symbolisieren die Zugehörigkeit zu einer zweiten Druckmaschine

## Patentansprüche

1. Druckmaschine (01) mit mindestens einer als Druckturm (02) ausgebildeten Druckeinheit (02) mit als Formzylinder (04) ausgebildeten Druokwerksrylindem (04), einer mindestens eine Wendestange (13; 33) aufweisenden Wendeeinrichtung (07) und einem Trichteraufbau (09) mit mindestens einem Falztrichter (14; 16), wobei die Druckeinheit (02) und Falztrichter (14; 16) derart zueinander orientiert sind, dass eine in die Horizontale projizierte Transportrichtung (T2) einer auf den Trichteraufbau (09) zulaufenden Bahn (03) im wesentlichen senkrecht zu einer in die Horizontale projizierten Transportrichtung (T1) der Bahn (03) zwischen der Druckeinheit (02) und der Wendeeinrichtung (07) steht, und wobei der Trichteraufbau (09) in einer selben Ebene mindestens zwei derart zu den Druckeinheiten (02) orientierte Falztrichter (14; 16) nebeneinander aufweist, **dadurch gekennzeichnet, dass** ein Abstand (a) zwischen den Trichternasen dieser beiden Falztrichter (14; 16) veränderbar ist, und dass die Formzylinder (04) der Druckeinheit (02) zur Aufnahme einer über die gesamte Länge reichenden Druckform ausgebildet sind.

2. Druckmaschine (01) nach Anspruch 1, **dadurch gekennzeichnet, dass** die Wendestange (13; 33) in Projektion auf die Breite einer auslaufenden Bahn (03) betrachtet eine Länge (L13) aufweist, die mindestens zwei wirksamen Breiten (b14; b16) nachgeordneter Falztrichter (14; 16) entspricht.

3. Druckmaschine nach Anspruch 1, **dadurch gekennzeichnet, dass** auf dem Bahnweg zwischen Wendeeinrichtung (07) und Trichteraufbau (09) jeweils eine Längsschneideinrichtung (11) vorgesehen ist, welche wenigstens ein Messer (19) aufweist, das zur Erzeugung eines Längsschnitt auf der Bahn (03) in einer Flucht zwischen den benachbarten Falztrichtern (14; 16) angeordnet ist.

4. Druckmaschine nach Anspruch 1 oder 3, **dadurch gekennzeichnet, dass** die Längsschneideinrichtung (11) mindestens ein weiteres Messer (21) aufweist, welches zur Erzeugung eines Längsschnitt auf der Bahn (03) in einer Flucht zur Trichternase einer der Falztrichter (14; 16) angeordnet ist.

5. Druckmaschine nach Anspruch 4, **dadurch gekennzeichnet, dass** das Messer (21) in Richtung quer zur einlaufenden Bahn (03) bewegbar angeordnet ist.

6. Druckmaschine nach Anspruch 1, **dadurch gekennzeichnet, dass** die Wendestange (13; 33) quer oder längs zur Transportrichtung (T1) der einlaufenden Bahn (03) bewegbar ausgebildet ist.

7. Druckmaschine nach Anspruch 1, **dadurch gekennzeichnet, dass** die Druckmaschine (01) eine Gruppe von mindestens zwei einander benachbarten Druckeinheiten (02) aufweist.

8. Druckmaschine nach Anspruch 1, **dadurch gekennzeichnet, dass** eine mindestens drei Druckbilder, insbesondere Druckbilder eines stehenden Zeitungs- oder liegenden Tabloidformats (F1; F2; F3; F5; F6), in ihrer Breite (b03) nebeneinander tragende Bahn (03) ungeschnitten durch die mindestens eine Wendeeinrichtung (07; 07') geführt ist.

9. Druckmaschine nach Anspruch 1, **dadurch gekennzeichnet, dass** eine eine ungeradzahlige Anzahl n von Druckbildern größer eins, insbesondere Druckbilder eines stehenden Zeitungs- oder liegenden Tabloidformate (F1; F2; F3; F5; F6), in ihrer Breite (b03) nebeneinander tragende Bahn (03) ungeschnitten durch die mindestens eine Wendeeinrichtung (07; 07') geführt ist.

10. Druckmaschine nach Anspruch 1, 8 oder 9, **dadurch gekennzeichnet, dass** erst nach dem Durchführen durch die mindestens eine Wendeeinrichtung (07; 07') längsgeschnittene Teilbahnen (03.1; 03.2) der selben Bahn (03) auf zwei benachbarte der mindestens zwei Falztrichter (14; 16) geführt sind.

11. Druckmaschine nach Anspruch 1, **dadurch gekennzeichnet, dass** zwei vor dem Umführen zweier Wendestangen (13; 33) durch eine Langsschneideinrichtung (39) geschnittene Teilbahnen der selben Bahn (03) auf zwei voneinander beabstandete Flanken zweier der mindestens zwei Falztrichter (14; 16) geführt sind.

12. Druckmaschine (01) nach Anspruch 1, **dadurch gekennzeichnet, dass** eine eine ungeradzahlige Anzahl n (mit n>1) von Druckblldem eines Formates in ihrer Breite (b03) nebeneinander tragende Bahn (03) ungeschnitten um die Wendestange (13) geführt ist, und dass Teilbahnen (03.1; 03.2) der selben Bahn (03), welche erst nach dem Umführen der Wendestange (13; 33) längsgeschnitten sind, auf einander benachbarte Falztrichter (14; 16) einer selben Ebene geführt sind, wobei die Falztrichter (14; 16) insgesamt eine wirksamen Breite (b14; b16) zum Längsfalzen einer geradzahligen Anzahl o von Druckbildern aufweisen, wobei o > n.

13. Druckmaschine nach Anspruch 1 oder 12, **dadurch gekennzeichnet, dass** die Falztrichter (14; 16) jeweils mindestens eine wirksame Breite (b14; b16) zur Falzung von Teilbahnen (03.1) mit einer Breite zweier Druckbilder im Zeitungsformat (F1; F2) aufweisen.

14. Druckmaschine nach Anspruch 1 oder 12, **dadurch gekennzeichnet, dass** die Falztrichter (14; 16) jeweils mindestens eine wirksame Breite (b14; b16) zur Falzung von Teilbahnen (03.1) mit einer Breite zweier Druckbilder im liegenden Tabloidformat (F3) aufweisen:

15. Druckmaschine nach Anspruch 1 oder 12, **dadurch gekennzeichnet, dass** die Falztrichter (14; 16) seitlich versetzt zu einer Maschinenmittelebene (M), insbesondere seitlich versetzt zu einer Flucht von mindestens zwei einander benachbarten Druckeinheiten (02) und seitlich aus dieser heraus ragend angeordnet sind.

16. Druckmaschine nach Anspruch 15, **dadurch gekennzeichnet, dass** die Falztrichter (14; 16) seitlich versetzt und zusätzlich in Maschinenlängsrichtung (m) betrachtet zur Gruppe von mindesten zwei einander benachbarten Druckeinheiten (02) versetzt sind.

17. Druckmaschine (01) nach Anspruch 1, **dadurch gekennzeichnet, dass** die Druckeinheit (02) als im Semiocommercialbetrieb betreibbare Druckeinheit (02) ausgebildet ist.

18. Druckmaschine (01) nach Anspruch 1, **dadurch gekennzeichnet, dass** die Druckmaschine einen Trockner (32) aufweist.

19. Druckmaschine (01) nach Anspruch 1, **dadurch gekennzeichnet, dass** die Druckeinheit (02) mit im wesentlichen vertikalem Bahnlauf ausgebildet ist.

20. Druckmaschine (01) nach Anspruch 1, **dadurch gekennzeichnet, dass** eine über die gesamte Länge reichende Druckform auf dem Formzylinder (04) in Umfangsrichtung vier liegende und in Längsrichtung des Formzylinders (04) sechs Druckseiten im Tabloidformat aufweist.

21. Druckmaschine (01) nach Anspruch 1, **dadurch gekennzeichnet, dass** ein dem Trichteraufbau (09) nachgeordnetes Falzwerk (12) zusätzlich Mittel für einen2. Längsfalz und/oder einen 2. Querfalz und/oder einen Hefter und/oder einen Pflugfalz aufweist.

22. Druckmaschine nach Anspruch 1 oder 12, **dadurch gekennzeichnet, dass** sämtliche Falztrichter (14; 16) quer zur Laufrichtung der einlaufenden Bahn (03) mittels wenigstens eines Antriebes bewegbar sind.

23. Druckmaschine nach Anspruch 22, **dadurch gekennzeichnet, dass** die Falztrichter (14; 16) durch je einen eigenen Antrieb seitlich bewegbar sind.

24. Druckmaschine nach Anspruch 1 oder 12, **dadurch gekennzeichnet, dass** zwei benachbarte Falztrichter (14; 16) durch einen gemeinsamen Antrieb gegenläufig zueinander seitwärts bewegbar sind.

25. Druckmaschine nach Anspruch 1 oder 12, **dadurch gekennzeichnet, dass** die Druckeinheiten (02) als kompakt bauende Druckeinheiten (02) im Bereich der Druckstelle oder zwischen Formzylinder (04) und zugeordnetem Farbwerk trennbar ausgeführt sind.

26. Druckmaschine nach Anspruch 1 oder 12, **dadurch gekennzeichnet, dass** die Druckeinheiten (02) als Druckeinheiten (02) für den wasserlosen Druck, d. h. ohne Feuchtwerke, ausgebildet sind.

27. Druckmaschine nach Anspruch 1 oder 12, **dadurch gekennzeichnet, dass** Stränge sämtlicher Falztrichter (14; 16) des mehrere Falztrichter (14; 16) nebeneinander aufweisenden Falzaulbaus (09) gemeinsam in einen selben Falzapparat (12) geführt bzw. führbar sind.

28. Druckmaschine nach Anspruch 1, **dadurch gekennzeichnet, dass** auf dem Formzylinder (04) der Druckeinheit (02) eine über die gesamte Länge reichenden Druckform angeordnet ist.

## Claims

1. Printing press (01) having at least one printing unit (02) designed as a printing tower (02) with printing couple cylinders (04) designed as forme cylinders (04), a turning device (07) having at least one turning bar (13; 33) and a former structure (09) having at least one former (14; 16), the printing unit (02) and former (14; 16) being oriented in such a way to one another that a transport direction (T2) of a web (03) running onto the former structure (09) projected in the horizontal is essentially perpendicular to a transport direction (T1) of the web (03) projected in the horizontal between the printing unit (02) and the turning device (07), and the former structure (09) having at least two formers (14; 16) next to one another in a same plane orientated in such a way to the printing units (02), **characterized in that** a distance (a) between the former noses of these two formers (14; 16) is alterable, and **in that** the forme cylinders (04) of the printing unit (02) are designed for the acceptance of a printing forme extending over the entire length.

2. Printing press (01) according to Claim 1, **characterized in that** the turning bar (13; 33) considered in projection on the width of an exiting web (03) has a length (L13) that at least corresponds to two effective breadths (b14; b16) of downstream formers (14; 16).

3. Printing press according to Claim 1, **characterized in that** on the web path between turning device (07) and former structure (09) is in each case provided a longitudinal cutting device (11), which has at least one knife (19) that is arranged in an alignment between the adjacent formers (14; 16) for producing a longitudinal cut in the web (03).

4. Printing press according to Claim 1 or 3, **characterized in that** the longitudinal cutting device (11) has at least one further knife (21), which is arranged in an alignment to the nose of one of the formers (14; 16) for producing a longitudinal cut in the web (03).

5. Printing press according to Claim 4, **characterized in that** the knife (21) is arranged movably in a direction transverse to the incoming web (03).

6. Printing press according to Claim 1, **characterized in that** the turning rod (13; 33) is designed to be movable transversely or longitudinally to the transport direction (T1) of the incoming web (03).

7. Printing press according to Claim 1, **characterized in that** the printing press (01) has a group of at least two printing units (02) adjacent to one another.

8. Printing press according to Claim 1, **characterized in that** a web (03) bearing at least three print images, in particular print images of a vertical newspaper or horizontal tabloid format (F1; F2; F3; F5; F6), next to one another in its width (b03) is guided uncut through the at least one turning device (07; 07').

9. Printing press according to Claim 1, **characterized in that** a web (03) bearing an uneven number n of print images greater than one, in particular print images of a vertical newspaper or horizontal tabloid format (F1; F2; F3; F5; F6), next to one another in its width (b03) is guided uncut through the at least one turning device (07; 07').

10. Printing press according to Claim 1, 8 or 9, **characterized in that** after leading through the at least one turning device (07; 07') longitudinally cut partial webs (03.1; 03.2) of the same web (03) are led on two adjacent folders of the at least two folders (14; 16).

11. Printing press according to Claim 1, **characterized in that** two partial webs of the same web (03) cut by a longitudinal cutting device (39) before the turning by two turning bars (13; 33) are led on two flanks spaced from one another of the at least two formers (14; 16).

12. Printing press (01) according to Claim 1, **characterized in that** a web (03) bearing an uneven number n (where n > 1) of print images of one format in its width (b03) next to one another is led uncut around the turning bar (13), and **in that** partial webs (03.1; 03.2) of the same web (03), which are cut longitudinally only after the turning by the turning bar (13; 33), are led on a same level to formers (14; 16) adjacent to one another, the formers (14; 16) altogether having an effective width (b14; b16) for the longitudinal folding of an even number o of print images, o being > n.

13. Printing press according to Claim 1 or 12, **characterized in that** the formers (14; 16) in each case have at least an effective width (b14; b16) for the folding of partial webs (03.1) having a width of two print images in the newspaper format (F1; F2).

14. Printing press according to Claim 1 or 12, **characterized in that** the formers (14; 16) in each case have at least an effective width (b14; b16) for the folding of partial webs (03.1) having a width of two print images in the horizontal tabloid format (F3).

15. Printing press according to Claim 1 or 12, **characterized in that** the formers (14; 16) are arranged laterally displaced to a machine central plane (M), in particular laterally displaced to an alignment of at least two printing units (02) adjacent to one another and are arranged projecting laterally from this.

16. Printing press according to Claim 15, **characterized in that** the formers (14; 16) are displaced laterally and additionally displaced to the group of at least two printing units (02) adjacent to one another considered in the machine longitudinal direction (m).

17. Printing press (01) according to Claim 1, **characterized in that** the printing unit (02) is designed as a printing unit (02) operable in semi-commercial operation.

18. Printing press (01) according to Claim 1, **characterized in that** the printing press has a dryer (32).

19. Printing press (01) according to Claim 1, **characterized in that** the printing unit (02) is designed with an essentially vertical web run.

20. Printing press (01) according to Claim 1, **characterized in that** a printing forme extending over the entire length on the forme cylinder (04) has four horizontal printed pages in the circumferential direction and six printed pages in the tabloid format in the longitudinal direction of the forme cylinder (04).

21. Printing press (01) according to Claim 1, **characterized in that** a folding unit (12) downstream of the former structure (09) additionally has means for a 2nd longitudinal fold and/or a 2nd transverse fold and/or a stapler and/or a plough fold.

22. Printing press according to Claim 1 or 12, **characterized in that** all formers (14; 16) are movable transverse to the running direction of the incoming web (03) by means of at least one drive.

23. Printing press according to Claim 22, **characterized in that** the formers (14; 16) are movable laterally by means of one own drive each.

24. Printing press according to Claim 1 or 12, **characterized in that** two adjacent formers (14; 16) are movable sideways opposite to one another by means of a common drive.

25. Printing press according to Claim 1 or 12, **characterized in that** the printing units (02) are designed separably as printing units (02) of compact build in the area of the printing position or between forme cylinder (04) and assigned inking unit.

26. Printing press according to Claim 1 or 12, **characterized in that** the printing units (02) are designed as printing units (02) for waterless printing, i.e. without dampening units.

27. Printing press according to Claim 1 or 12, **characterized in that** strands of all formers (14; 16) of the folder structure containing a number of folders (14; 16) next one another are guided or guidable together in a same folding apparatus (12).

28. Printing press according to Claim 1, **characterized in that** a printing forme extending over the entire length is arranged on the forme cylinder (04) of the printing unit (02).

## Revendications

1. Machine à imprimer (01) comportant au moins une unité d'impression (02) réalisée comme tour d'impression (02) avec des cylindres de groupe d'impression (04) réalisés comme cylindres porte-cliché (04), un dispositif de retournement (07) pourvu d'au moins une barre de retournement (13 ; 33) et une superstructure de cônes (09) avec au moins un cône plieur (14 ; 16), l'unité d'impression (02) et les cônes plieurs (14 ; 16) étant orientés l'une par rapport aux autres de telle manière qu'une direction de transport (T2), en projection horizontale, d'une bande (03) avançant vers la superstructure de cônes (09) soit sensiblement perpendiculaire à une direction de transport (T1), en projection horizontale, de la bande (03) entre l'unité d'impression (02) et le dispositif de retournement (07), et la superstructure de cônes (09) comportant côte à côte sur un seul et même plan au moins deux cônes plieurs (14 ; 16) ainsi orientés par rapport aux unités d'impression (02), **caractérisée en ce qu'**un espacement (a) est modifiable entre les axes desdits deux cônes plieurs (14 ; 16), et **en ce que** les cylindres porte-cliché (04) de l'unité d'impression (02) sont prévus pour le réception d'un cliché d'impression s'étendant sur toute leur longueur.

2. Machine à imprimer (01) selon la revendication 1, **caractérisée en ce que**, vue en projection sur la largeur d'une bande (03) sortante, la barre de retournement (13 ; 33) présente une longueur (L13) qui correspond au moins à deux largeurs utiles (b14 ; b16) de cônes plieurs (14 ; 16) en aval.

3. Machine à imprimer (01) selon la revendication 1, **caractérisée en ce qu'**un dispositif de coupe longitudinale (11) est prévu sur le trajet de bande entre le dispositif de retournement (07) et la superstructure de cônes (09), lequel est pourvu d'au moins une lame (19) disposée sur un alignement entre les cônes plieurs (14 ; 16) contigus pour réaliser une coupe longitudinale sur la bande (03).

4. Machine à imprimer (01) selon la revendication 1 ou la revendication 3, **caractérisée en ce que** le dispositif de coupe longitudinale (11) est pourvu d'au moins une autre lame (21) disposée sur un alignement par rapport à l'axe d'un des cônes plieurs (14 ; 16) pour réaliser une coupe longitudinale sur la bande (03).

5. Machine à imprimer (01) selon la revendication 4, **caractérisée en ce que** la lame (21) est disposée de manière à être déplaçable dans une direction transversale à la bande (03) entrante.

6. Machine à imprimer (01) selon la revendication 1, **caractérisée en ce que** la barre de retournement (13 ; 33) est réalisée de manière à être déplaçable transversalement ou longitudinalement par rapport à la direction de transport (T1) de la bande (03) entrante.

7. Machine à imprimer (01) selon la revendication 1, **caractérisée en ce que** ladite machine à imprimer (01) comporte un groupe d'au moins deux unités d'impression (02) contiguës.

8. Machine à imprimer (01) selon la revendication 1, **caractérisée en ce qu'**une bande (03) supportant côte à côte sur sa largeur (bO3) au moins trois images d'impression, en particulier des images d'impression d'un format journal à orientation portrait ou d'un format tabloïd à orientation paysage (F1 ; F2 ; F3 ; F5 ; F6), est guidée non coupée au travers du ou des dispositifs de retournement (07 ; 07').

9. Machine à imprimer (01) selon la revendication 1, **caractérisée en ce qu'**une bande (03) supportant côte à côte sur sa largeur (bO3) un nombre impair n supérieur à un d'images d'impression, en particulier d'images d'impression d'un format journal à orientation portrait ou d'un format tabloïd à orientation paysage (F1 ; F2 ; F3 ; F5 ; F6), est guidée non coupée au travers du ou des dispositifs de retournement (07 ; 07').

10. Machine à imprimer (01) selon la revendication 1, la revendication 8 ou la revendication 9, **caractérisée en ce que** des bandes partielles (03.1 ; 03.2) de la même bande (03) coupées longitudinalement ne sont guidées sur deux cônes plieurs contigus des au moins deux cônes plieurs (14 ; 16) qu'après guidage au travers du ou des dispositifs de retournement (07 ; 07').

11. Machine à imprimer (01) selon la revendication 1, **caractérisée en ce que** deux bandes partielles de la même bande (03) coupées par un dispositif de coupe longitudinale (39) avant le contournement des deux barres de retournement (13 ; 33) sont guidées vers deux flancs espacés entre eux des au moins deux cônes plieurs (14 ; 16).

12. Machine à imprimer (01) selon la revendication 1, **caractérisée en ce qu'**une bande (03) supportant côte à côte sur sa largeur (bO3) un nombre impair n (n étant >1) d'images d'impression d'un format, est guidée autour de la barre de retournement (13), et **en ce que** des bandes partielles (03.1 ; 03.2) de la même bande (03) qui ne sont coupées longitudinalement qu'après contournement de la barre de retournement (13 ; 33), sont guidées vers des cônes plieurs (14 ; 16) contigus l'un à l'autre d'un même plan, les cônes plieurs (14 ; 16) présentant ensemble une largeur utile (b14 ; b16) pour le pliage longitudinal d'un nombre pair o d'images d'impression, o étant > n.

13. Machine à imprimer (01) selon la revendication 1 ou la revendication 12, **caractérisée en ce que** les cônes plieurs (14 ; 16) présentent chacun au moins une largeur utile (b14 ; b16) pour le pliage de bandes partielles (03.1) ayant une largeur de deux images d'impression au format journal (F1 ; F2).

14. Machine à imprimer (01) selon la revendication 1 ou la revendication 12, **caractérisée en ce que** les cônes plieurs (14 ; 16) présentent chacun au moins une largeur utile (b14 ; b16) pour le pliage de bandes partielles (03.1) ayant une largeur de deux images d'impression au format tabloïd à orientation paysage (F3).

15. Machine à imprimer (01) selon la revendication 1 ou la revendication 12, **caractérisée en ce que** les cônes plieurs (14 ; 16) sont décalés latéralement par rapport à un plan médian de machine (M), en particulier décalés latéralement par rapport à un alignement d'au moins deux unités d'impression (02) contiguës l'une à l'autre et sont disposés en saillie latérale depuis celles-ci.

16. Machine à imprimer (01) selon la revendication 15, **caractérisée en ce que** les cônes plieurs (14 ; 16) sont décalés latéralement et aussi dans le sens longitudinal de la machine (m) par rapport au groupe des au moins deux unités d'impression (02) contiguës l'une à l'autre.

17. Machine à imprimer (01) selon la revendication 1, **caractérisée en ce que** l'unité d'impression (02) est réalisée comme unité d'impression (02) pouvant être exploitée en mode semi-commercial.

18. Machine à imprimer (01) selon la revendication 1, **caractérisée en ce que** ladite machine à imprimer est pourvue d'un séchoir (32).

19. Machine à imprimer (01) selon la revendication 1, **caractérisée en ce que** l'unité d'impression (02) est réalisée avec un défilement de bande sensiblement vertical.

20. Machine à imprimer (01) selon la revendication 1, **caractérisée en ce qu'**un cliché d'impression s'étendant sur toute la longueur sur le cylindre porte-cliché (04) présente quatre pages d'impression au format tabloïd à orientation paysage dans la direction périphérique et six pages d'impression au format tabloïd dans la direction longitudinale du cylindre porte-cliché (04).

21. Machine à imprimer (01) selon la revendication 1, **caractérisée en ce qu'**un groupe de pliage (12) en aval de la superstructure de cônes (09) est pourvu en outre de moyens pour un 2^{e} pliage longitudinal et/ou un 2^{e} pliage transversal et/ou une brocheuse et/ou une agrafeuse et/ou un pliage au soc.

22. Machine à imprimer (01) selon la revendication 1 ou la revendication 12, **caractérisée en ce que** tous les cônes plieurs (14 ; 16) sont déplaçables transversalement à la direction de défilement de la bande (03) entrante au moyen d'au moins un entraînement.

23. Machine à imprimer (01) selon la revendication 22, **caractérisée en ce que** les cônes plieurs (14 ; 16) sont déplaçables latéralement chacun au moyen d'un entraînement propre.

24. Machine à imprimer (01) selon la revendication 1 ou la revendication 12, **caractérisée en ce que** deux cônes plieurs (14 ; 16) contigus sont déplaçables latéralement en sens contraires au moyen d'un entraînement commun.

25. Machine à imprimer (01) selon la revendication 1 ou la revendication 12, **caractérisée en ce que** les unités d'impression (02) sont réalisées de manière séparable comme unités d'impression (02) de construction compacte au niveau de l'emplacement d'impression ou entre le cylindre porte-cliché (04) et le groupe d'encrage associé.

26. Machine à imprimer (01) selon la revendication 1 ou la revendication 12, **caractérisée en ce que** les unités d'impression (02) sont réalisées comme unités d'impression (02) pour une impression sans eau, autrement dit sans groupes de mouillage.

27. Machine à imprimer (01) selon la revendication 1 ou la revendication 12, **caractérisée en ce que** des bandes de tous les cônes plieurs (14 ; 16) de la superstructure de cônes (09) comportant la pluralité de cônes plieurs (14 ; 16) côte à côte, sont guidées ou peuvent être guidées ensemble vers une seule et même plieuse (12).

28. Machine à imprimer (01) selon la revendication 1, **caractérisée en ce qu'**un cliché d'impression s'étendant sur toute la longueur est disposé sur le cylindre porte-cliché (04) de l'unité d'impression (02).
